# EUROPÄISCHE PATENTSCHRIFT

(11) **EP 1 356 868 B1**
(45) Veröffentlichungstag und Bekanntmachung des Hinweises auf die Patenterteilung: **03.12.2003**
(21) Anmeldenummer: 02008688.0
(22) Anmeldetag: 18.04.2002
(51) Int. Cl.: B05B 7/04, B05B 1/04, B22D 11/124

(54) **Zweistoffsprühdüse mit wechselbarem Einsatz**
Binary jet nozzle with exchangeable insert
Buse binaire avec un insert changeables

(43) Veröffentlichungstag der Anmeldung: 29.10.2003
(73) Patentinhaber: Lechler GmbH, 72555 Metzingen (DE)
(72) Erfinder: Fecht, Albert, 72585 Riederich (DE); Frick, Jürgen, 71384 Weinstadt (DE); Haap, Roman, 71111 Waldenbuch (DE); Bendig, Lothar, 72793 Pfullingen (DE)
(74) Vertreter: Patentanwälte Ruff, Wilhelm, Beier, Dauster & Partner

(56) Entgegenhaltungen:
- DE-A- 19 507 365
- DE-A- 19 604 902
- DE-A- 19 841 401
- GB-A- 2 068 779
- US-A- 4 591 099
- US-A- 4 989 788
- US-A- 6 036 116

## Beschreibung

Die Erfindung betrifft eine Zweistoffsprühdüse, insbesondere für den Einsatz zur Kühlung in Stranggussanlagen, mit einem Gehäuse zum Anschluss an eine Druckluft- und Wasserversorgung, mit einer Mischkammer innerhalb des Gehäuses und mit einem Düsenmundstück, das über ein Rohrstück am Gehäuse angeschlossen ist.

Werden Zweistoffsprühdüsen dieser Art eingebaut, so kommt es zum einen darauf an, dass die Düse sicher an die Druckluft und die Wasserversorgung angeschlossen wird, zum anderen aber auch darauf, dass sie so eingebaut ist, dass sie jederzeit zu Wartungszwecken leicht zugänglich ist. Die Einbauverhältnisse in Stranggussanlagen sind, da verschiedene Rollendurchmesser vorgesehen sein können und daher die Konstruktion der Anlage unterschiedlich ist, von Fall zu Fall auch sehr unterschiedlich. Die Düsen sind daher oft nur sehr schwer zugänglich und es werden auch Düsen unterschiedlicher Länge benötigt, um das Düsenmundstück nahe genug an die Bramme heranzuführen. Der Düsenkörper selbst und die Anschlüsse sollen jedoch möglichst aus diesem Bereich sehr hoher Temperaturen herausgehalten werden.

Es sind Zweistoffdüsen bekannt (US-A 4 591 099 bzw. DE 39 15 210 C2), bei denen Luft und Wasser über Anschlussstücke mit der Düse verbunden sind, die gleichzeitig auch die durchflussbestimmenden Bohrungen für die beiden zur Mischung untereinander vorgesehenen Medien aufweisen. Die Reinigung dieser Bohrungen oder des Düseninneren wird nur möglich, wenn die Luft- und Wasseranschlüsse gelöst werden. Hierzu ist je nach Einbauverhältnissen der Ausbau der ganzen Düse gegebenenfalls erforderlich.

Bei einer anderen bekannten Konstruktion (DE 195 07 365 C2) ist vorgesehen, den Düsenkörper über O-Ring-Abdichtungen an ein medienführendes Profilrohr anzuschließen, wobei ein Einsatz, der die Leistung der Düse bestimmt, in der Strömungsrichtung herausnehmbar angeordnet ist. Da Anlagen aber aus dieser Richtung ― entgegengesetzt zur Sprührichtung - im allgemeinen schwer zugänglich sind, wird es auch in diesen Fällen notwendig, die Düse oder das gesamte Profilrohr auszubauen, um an das Düseninnere heranzukommen.

Der vorliegenden Erfindung liegt die Aufgabe zugrunde, eine Zweistoffsprühdüse der eingangs genannten Art so auszugestalten, dass die für die Vermischung und für die Leistung zuständigen Einbauten leicht zugänglich sind und eine umständliche Demontage der gesamten Düse überflüssig wird.

Zur Lösung dieser Aufgabe wird bei einer Zweistoffsprühdüse der eingangs genannten Art vorgesehen, dass die Mischkammer und die in diese führenden Zuflussöffnungen Teile eines Einsatzes sind, der von der dem Düsenmundstück abgewandten Seite her in das Gehäuse einschiebbar und dort befestigbar ist.

Durch diese Ausgestaltung kann der Einsatz aus dem Gehäuse entfernt, gewartet, gereinigt oder auch durch einen anderen Einsatz ersetzt werden, ohne dass die Druckluft- oder Wasseranschlüsse am Gehäuse gelöst zu werden brauchen. Durch die Erfindung ist daher ein wesentlich einfacher Zugriff zu den die Leistung bestimmenden Einbauten möglich.

In Weiterbildung der Erfindung kann der Einsatz als Rotationskörper ausgebildet und in eine zylindrische Bohrung des Gehäuses eingesetzt sein, wobei er mit Dichtringen zur Anlage an der Bohrung versehen sein kann. In weiterer Ausgestaltung der Erfindung kann der Einsatz mit einem Betätigungskopf, insbesondere mit einem Schraubenkopf aus dem Gehäuse herausragen und mit einem Befestigungsgewinde in die Gehäusebohrung eingeschraubt sein.

Der Einsatz kann in Ausgestaltung der Erfindung mit einer koaxial verlaufenden Bohrung versehen werden, die zur Wasserzufuhr dient und über eine Drosselbohrung, die leistungsbestimmend ist, in die Mischkammer mündet. Diese Drosselbohrung kann Teil einer in die koaxiale Bohrung des Gehäuses eingesetzten Düse sein. In Ausgestaltung der Erfindung kann der Einsatz außerdem mit am Umfang verlaufenden Axialnuten zur Luftführung versehen werden, die im Bereich der Mischkammer über Querbohrungen in diese münden. Sowohl die in die koaxiale Bohrung eingesetzte Düse als auch die Querbohrungen werden nach der Entnahme des Einsatzes leicht zugänglich.

Dabei kann die axiale Länge des Einsatzes auf die Länge des Rohrstücks abgestimmt sein. Dadurch kann ein weiteres Problem, das bei Zweistoffdüsen der hier behandelnden Art auftritt, gelöst werden. Wasser und Luft können sich, da sie von der Mischkammer aus noch über eine zum Teil beträchtliche und je nach Anlagenart unterschiedliche Wegstrecke bis zum Düsenmundstück geführt werden müssen, auf diesem Weg wieder entmischen. Dies hat einen negativen Einfluss auf die Gleichmäßigkeit der Zerstäubung. Typischerweise erfolgt daher die Auslegung von Zweistoffdüsen jeweils unter Annahme einer gegebenen Länge des Rohrstückes zwischen der Mischkammer und dem Düsenmundstück. Für den Fall, dass eine andere Länge erforderlich ist, wird auch eine andere Düse erforderlich.

Durch die Ausgestaltung nach der Erfindung wird es nun in sehr einfacher Weise aber möglich, die Länge des Einsatzes auf jene des Rohrstückes abzustimmen, so dass die Möglichkeit besteht, bei längeren Rohrstücken auch längere Einsätze zu verwenden, so dass der Strömungsweg von der Mischkammer zum Düsenmundstück gleichlang gehalten und eine Entmischung verhindert werden kann.

Zu diesem Zweck ist es besonders vorteilhaft, wenn der Einsatz aus einem ersten in der Bohrung des Gehäuses geführten Abschnitt und aus mindestens einem weiteren Abschnitt kleineren Durchmessers besteht, der als ein bis zur Mischkammer führendes Rohr ausgebildet ist. Dieses Rohr kann in weiterer Ausgestaltung in einem die Mischkammer und die Düse mit der Drosselbohrung enthaltenden Stutzen enden, der mindestens einen Kragen mit einem Durchmesser aufweist, der dem des ersten Abschnittes entspricht. Es wird auf diese Weise die Führung des Einsatzes an seinen beiden Enden gewährleistet.

In Ausgestaltung der Erfindung kann die Bohrung im Gehäuse an ihrem zum Düsenmundstück weisenden Ende durch ein Rohrstück gleichen Innendurchmessers verlängert sein, wobei in diesem Rohrstück der Kragen des Stutzens geführt ist und das Rohrstück bis zum Düsenmundstück geführt wird. Eine solche Ausgestaltung erlaubt in relativ einfacher Weise eine Längenanpassung des Einsatzes an die Länge des Rohrstückes, das zum Düsenmundstück führt.

Die Erfindung ist anhand von Ausführungsbeispielen in der Zeichnung dargestellt und wird im folgenden erläutert. Es zeigen:
- Fig. 1: einen Querschnitt durch eine Zweistoffsprühdüse nach der Erfindung in einer ersten Ausführungsform,
- Fig. 2: einen Querschnitt durch eine andere Ausgestaltung einer Zweistoffsprühdüse nach der Erfindung und
- Fig. 3: einen Querschnitt durch eine dritte Variante einer Zweistoffsprühdüse.

Die in Fig. 1 gezeigte Zweistoffsprühdüse besteht aus einem Gehäuse 2, einem Mischeinsatz 3 und einem Düsenmundstück 4. Das Gehäuse 2 und das Düsenmundstück 4 sind über ein Rohrstück 5 miteinander verbunden. Der Einsatz 3 wird von der Rückseite der Düse, also entgegen der Sprührichtung, in eine zylindrische Bohrung 6 des Gehäuses 2 eingesetzt und kann dort mit mehreren radialen O-Ring-Abdichtungen 7a, 7b versehen sein. Der Einsatz 3 besitzt einen Kopf 8, z.B. in der Form eines Sechskantschraubenkopfes, und er kann über ein Gewinde 8a und eine Abdichtung 8b fest aber lösbar mit dem Gehäuse 2 verbunden sein. Der Einsatz 3 besitzt eine mittige Sacklochbohrung 9, die zur Zuführung der Zerstäubungsmedien dient. Das Gehäuse 2 hat zwei Anschlussbohrungen, wobei die Anschlussbohrung 10a zur Zufuhr von Flüssigkeit, im allgemeinen Wasser, und die Anschlussbohrung 10b zur Zufuhr von Luft unter Druck dient. Mit Hilfe zweier O-Ringe 11a und 11b kann das Gehäuse 2, das z.B. einen rechteckigen Querschnitt aufweist, an ein nicht gezeigtes Profilrohr angeschlossen werden, welches mit zwei getrennten Kanälen, einen für Wasser und einen für Druckluft versehen ist. In nicht näher beschriebener Weise erzeugt das Düsenmundstück 4 einen Sprühstrahl in gewünschter Form, z.B. einen Flachstrahl oder einen Vollkegel.

Die Zufuhr der Flüssigkeit in die Bohrungen 9 des Einsatzes 3 erfolgt über Querbohrungen 12. Diese Bohrungen allerdings sind nicht leistungsbestimmend, sondern diese Aufgabe übernimmt eine in der Art eines Einsatzes ausgebildete Düse 13, die von der offenen Seite in die Bohrung 9 eingepresst ist. Diese Düse 13 besitzt eine leistungsbestimmende Bohrung 13a und stellt daher eine Drosselstelle dar. Diese Bohrung 13a ist in einem separat gefertigten Teil mit großer Genauigkeit herzustellen. Dies wäre bei der Herstellung der Querbohrungen 12 nicht ohne weiteres möglich.

Der Mischeinsatz 3 kann mit Hilfe verschiedener Düsen 13 auch für verschiedene Wasservolumenströme verwendet werden. Die Zufuhr der Luft erfolgt über eine Querbohrung 14 in die Mischkammer 15, die hinter der Düse 13 liegt. In dieser Mischkammer 15 vermischen sich Luft und Flüssigkeit in an sich bekannter Weise.

Der Einsatz 3 kann durch Angriff am Betätigungskopf 8 zu Reinigungsoder Wartungszwecken aus dem Gehäuse 2 herausgeschraubt werden. Da eine Entnahme auf der normalerweise gut zugänglichen Rückseite der Düse erfolgt, wird ein Lösen der Druckluft- und Flüssigkeitsanschlüsse 10a, 10b vom Anschlussprofilrohr nicht erforderlich.

Wie eingangs bereits erwähnt, ist ein weiteres Problem bei Zweistoffdüsen darin zu sehen, dass sich Wasser und Luft im Rohrstück 5 wieder entmischen können, wenn dessen Länge unterschiedlich ist. Mit der erfindungsgemäßen Ausgestaltung wird es nun möglich, die Länge des Rohrstückes 5 immer konstant zu halten und Änderungen in der Gesamtlänge der Düse in den Teil vor der Mischkammer 15 zu verlegen. Dadurch hat man es bei verschiedener Düsenlänge immer mit den gleichen strömungsdynamischen Bedingungen zu tun, d.h. eine optimale Vermischung der Komponenten Wasser und Luft wird in der Mischkammer möglich, ohne dass zu befürchten ist, dass die Weiterführung der Mischung in dem Rohrstück 5 zu einer Entmischung führen kann.

Die Fig. 2 zeigt eine etwas andere Ausgestaltung, bei der aber die eben erwähnten Vorteile besonders zur Geltung kommen. Der Einsatz 3 ragt bei dieser Ausführungsform so in das Rohrstück 5 hinein, dass ein Abschnitt 5a hinter und ein Abschnitt 5b vor der Mischkammer 15 entsteht. Das Rohrstück 5 ist in diesem Fall so ausgelegt, dass es eine Verlängerung der Bohrung 6 im Gehäuse 2 bildet. Der Innendurchmesser des Rohrstückes 5 entspricht dem Durchmesser der Bohrung 6.

Der Einsatz 3 besteht bei dieser Ausführungsform aus drei Abschnitten, nämlich aus einem ersten Abschnitt 3', der mit dem Schraubgewinde 8a und dem Betätigungskopf 8 versehen ist, aus einem zweiten rohrförmigen Abschnitt 3a, der im Durchmesser kleiner ist als der Innendurchmesser der Bohrung 6 und des Rohrstückes 5 sowie aus einem Abschlussstutzen 3b, der einen Kragen 16 aufweist, welcher mit einem Dichtring 7b in der Art eines Kolbens im Rohrstück 5 gehalten ist. Der Einsatz 3 wird daher über seine gesamte Länge sicher in der Düse gehalten. Die Länge 5a des Rohrstückes 5 lässt sich mit der Länge des Einsatzes, insbesondere mit dessen Rohrstück 3a so abstimmen, dass keine Entmischung hinter der Mischkammer 15 auf dem Weg bis zum Düsenmundstück 4 auftritt.

Die Fig. 3 zeigt eine weitere Ausführungsform, bei der die Luftzufuhröffnung 10b etwa auf gleicher Höhe wie die Verbindungsbohrungen 14 zur Mischkammer 15 liegen. Im übrigen haben alle gleichen Teile auch gleiche Referenzzahlen behalten, wie sie bei der Beschreibung der Ausführungsbeispiele nach den Fig. 1 und 2 schon verwendet worden sind. Die Fig. 3 ergibt durch die Anordnung der Luftzufuhröffnung eine besonders kompakte Bauform.

## Patentansprüche

1. Zweistoffsprühdüse, insbesondere für den Einsatz zur Kühlung in Stranggussanlagen, mit einem Gehäuse (2) zum Anschluss an eine Druckluft- und Wasserversorgung, mit einer Mischkammer (15) innerhalb des Gehäuses und mit einem Düsenmundstück (4), das über ein Rohrstück (5) am Gehäuse (2) angeschlossen ist, **dadurch gekennzeichnet, dass** die Mischkammer (15) und die in diese führenden Zuflussöffnungen (13a, 14) Teile eines Einsatzes (3) sind, der von der dem Düsenmundstück (4) abgewandten Seite her in das Gehäuse (2) einschiebbar und dort befestigbar ist.

2. Zweistoffsprühdüse nach Anspruch 1, **dadurch gekennzeichnet, dass** der Einsatz (3) als Rotationskörper ausgebildet und in eine zylindrische Bohrung (6) des Gehäuses (2) eingesetzt ist.

3. Zweistoffsprühdüse nach Anspruch 1, **dadurch gekennzeichnet, dass** der Einsatz (3) mit Dichtringen (7a, 7b) zur Anlage an der Bohrung (6) versehen ist.

4. Zweistoffsprühdüse nach Anspruch 1 und 2, **dadurch gekennzeichnet, dass** der Einsatz (3) mit einem Betätigungskopf (8) aus dem Gehäuse (2) herausragt und mit einem Befestigungsgewinde (8a) in die Gehäusebohrung (6) eingeschraubt ist.

5. Zweistoffsprühdüse nach Anspruch 1, **dadurch gekennzeichnet, dass** der Einsatz (3) mit einer koaxial verlaufenden Bohrung (9) versehen ist, die zur Wasserzufuhr dient und über eine Drosselbohrung (13a) die leistungsbestimmend ist, in die Mischkammer (15) mündet.

6. Zweistoffsprühdüse nach Anspruch 5, **dadurch gekennzeichnet, dass** die Drosselbohrung (13a) Teil einer in die koaxiale Bohrung (9) eingesetzten Düse (13) ist.

7. Zweistoffsprühdüse nach Anspruch 5, **dadurch gekennzeichnet, dass** der Einsatz (3) mit am Umfang verlaufenden Axialnuten zur Luftführung versehen ist, die im Bereich der Mischkammer (15) über Querbohrungen (14) in diese münden.

8. Zweistoffsprühdüse nach Anspruch 1, **dadurch gekennzeichnet, dass** die axiale Länge des Einsatzes (3) auf die Länge des Rohrstückes (5) abgestimmt ist.

9. Zweistoffsprühdüse nach Anspruch 8, **dadurch gekennzeichnet, dass** der Einsatz aus einem ersten in der Bohrung (6) des Gehäuses (2) geführten Abschnitt (3') und aus mindestens einem weiteren Abschnitt (3a) kleineren Durchmessers besteht, der als ein bis zur Mischkammer (15) führendes Rohr ausgebildet ist.

10. Zweistoffsprühdüse nach den Ansprüchen 6 und 9, **dadurch gekennzeichnet, dass** das Rohr (3a) in einem die Mischkammer (15) und die Düse (13) enthaltenden Stutzen (3b) endet, der mindestens einen Kragen (16) mit einem Durchmesser aufweist, der dem des ersten Abschnittes (3) entspricht.

11. Zweistoffsprühdüse nach Anspruch 10, **dadurch gekennzeichnet, dass** die Bohrung (6) im Gehäuse (2) an ihrem zum Düsenmundstück (4) weisenden Ende durch ein Rohrstück (5) gleichen Innendurchmessers verlängert ist, dass in diesem Rohrstück (5) der Kragen (16) des Stutzens (3b) geführt ist und dass das Rohrstück (5) bis zum Düsenmundstück (4) reicht.

## Claims

1. Binary spray nozzle, especially for use for cooling in continuous casting systems, having a housing (2) for connection to a compressed air and water supply, a mixing chamber (15) inside the housing, and a nozzle mouthpiece (4) which is connected to the housing (2) *via* a pipe piece (5), **characterised in that** the mixing chamber (15) and the inlet apertures (13a, 14) leading into the latter are parts of an insert (3) which can be pushed into the housing (2) and fastened therein from the side remote from the nozzle mouthpiece (4),

2. Binary spray nozzle according to claim 1, **characterised in that** the insert (3) is constructed as a body generated by revolution and is inserted into a cylindrical bore (6) of the housing (2).

3. Binary spray nozzle according to claim 1, **characterised in that** the insert (3) is provided with sealing rings (7a, 7b) for resting in contact with the bore (6).

4. Binary spray nozzle according to claims 1 and 2, **characterised in that** the insert (3) projects by an operating head (8) out of the housing (2) and is screwed into the housing bore (6) by a fastening screw-thread (8a).

5. Binary spray nozzle according to claim 1, **characterised in that** the insert (3) is provided with a coaxial bore (9) which serves to supply water and which opens into the mixing chamber (15) via a throttle bore (13a) which determines the output.

6. Binary spray nozzle according to claim 5, **characterised in that** the throttle bore (13a) is part of a nozzle (13) inserted into the coaxial bore (9).

7. Binary spray nozzle according to claim 5, **characterised in that** the insert (3) is provided with axial grooves for air guidance extending at the circumference, which, in the region of the mixing chamber (15), open into the mixing chamber *via* transverse bores (14).

8. Binary spray nozzle according to claim 1, **characterised in that** the axial length of the insert (3) is matched to the length of the pipe piece (5).

9. Binary spray nozzle according to claim 8, **characterised in that** the insert consists of a first portion (3') guided in the bore (6) of the housing (2) and of at least one further portion (3a) of smaller diameter which is constructed as a pipe leading as far as the mixing chamber (15).

10. Binary spray nozzle according to claims 6 and 9, **characterised in that** the pipe (3a) ends in a connection piece (3b) which contains the mixing chamber (15) and the nozzle (13) and which has at least one collar (16) having a diameter corresponding to that of the first portion (3).

11. Binary spray nozzle according to claim 10, **characterised in that** the bore (6) in the housing (2) is lengthened at the end thereof towards the nozzle mouthpiece (4) by a pipe piece (5) of the same internal diameter, the collar (16) of the connection piece (3b) is guided **in that** pipe piece (5) and the pipe piece (5) extends as far as the nozzle mouthpiece (4).

## Revendications

1. Buse binaire, notamment pour l'insert servant au refroidissement dans des installations de coulée continue, avec un boîtier (2) pour le raccordement à une alimentation d'eau et d'air comprimé, munie d'une chambre de mélange (15) à l'intérieur du boîtier et d'un nez de buse (4) qui est raccordé au boîtier (2) par le biais d'une section de tuyau (5), **caractérisée en ce que** la chambre de mélange (15) et les ouvertures d'alimentation (13a, 14) menant dans celle-ci font partie d'un insert (3) qui peut être introduit dans le boîtier (2) à partir du côté opposé au nez de buse (4), et peut y être fixé.

2. Buse binaire selon la revendication 1, **caractérisée en ce que** l'insert (3) est formé comme corps de révolution et est mis en place dans un alésage (6) cylindrique du boîtier (2).

3. Buse binaire selon la revendication 1, **caractérisée en ce que** l'insert (3) est muni de bagues d'étanchéité (7a, 7b) destinées à être appliquées sur l'alésage (6).

4. Buse binaire selon les revendications 1 et 2, **caractérisée en ce que** l'insert (3) avec une tête d'actionnement (8) fait saillie hors du boîtier et qu'il est vissé dans l'alésage du boîtier (6) grâce à un filetage de fixation (8a).

5. Buse binaire selon la revendication 1, **caractérisée en ce que** l'insert (3) est muni d'un alésage (9) s'étendant coaxialement qui est destiné à l'alimentation en eau et qui débouche dans la chambre de mélange (15) par le biais d'un orifice d'étranglement (13a) qui détermine le débit.

6. Buse binaire selon la revendication 5, **caractérisée en ce que** l'orifice d'étranglement (13a) fait partie d'une buse (13) mise en place dans l'alésage coaxial (9).

7. Buse binaire selon la revendication 5, **caractérisée en ce que** l'insert (3) est muni de rainures axiales s'étendant sur la circonférence destinées à l'alimentation en air, qui débouchent dans la zone de la chambre de mélange (15) par le biais d'alésages transversaux (14).

8. Buse binaire selon la revendication 1, **caractérisée en ce que** la longueur axiale de l'insert (3) est ajustée à la longueur de la section de tuyau (5).

9. Buse binaire selon la revendication 8, **caractérisée en ce que** l'insert est constitué d'une première section (3') guidée dans l'alésage (6) du boîtier (2) et d'au moins une autre section (3a) d'un diamètre plus petit qui est formée comme tuyau conduisant jusqu'à la chambre de mélange (15).

10. Buse binaire selon les revendications 6 et 9, **caractérisée en ce que** le tuyau (3a) se termine dans un embout (3b) comprenant la chambre de mélange (15) et la buse (13), ledit embout présentant une collerette (16) d'un diamètre qui correspond à celui de la première section (3).

11. Buse binaire selon la revendication 10, **caractérisée en ce que** l'alésage (6) dans le boîtier (2) est prolongé au niveau de son extrémité tournée vers le nez de buse (4) par une section de tuyau (5) de diamètre intérieur semblable, **en ce que** la collerette (16) de l'embout (3b) est guidée dans cette section de tuyau (5) et **en ce que** la section de tuyau (5) atteint le nez de la buse (4).
